# EUROPÄISCHE PATENTSCHRIFT

(11) **EP 0 760 449 B1**
(45) Veröffentlichungstag und Bekanntmachung des Hinweises auf die Patenterteilung: **25.10.2006**
(21) Anmeldenummer: 96113451.7
(22) Anmeldetag: 22.08.1996
(51) Int. Cl.: F21V 21/00, F21S 8/02, F21V 15/00

(54) **Leuchte**
Lighting fixture
Armature lumineuse

(30) Priorität: 26.08.1995 DE 29513723 U
(43) Veröffentlichungstag der Anmeldung: 05.03.1997
(73) Patentinhaber: TRILUX-LENZE GmbH & Co. KG, 59759 Arnsberg (DE)
(72) Erfinder: Grimm, Manfred, 59759 Arnsberg (DE); Hasemann, Fred Dr.-Ing., 59759 Arnsberg (DE)
(74) Vertreter: Lippert, Stachow & Partner

(56) Entgegenhaltungen:
- WO-A-92/05388
- DE-U- 8 531 886
- US-A- 5 171 085
- ELEKTRISCHE BAHNEN, Bd. 80, Nr. 3, März 1982, MÜNCHEN, DEUTSCHLAND, Seiten 76-83, XP002019174 HELMUT D. RANGE: "Die künstliche Beleuchtung von Räumen mit Bildschirmarbeitsplätzen"

## Beschreibung

Die Erfindung betrifft eine Leuchte mit einem langgestreckten Leuchtengehäuse, das mindestens eine längslaufende Leuchtstofflampe und unter dieser ein Leuchtenraster enthält, wobei das Leuchtengehäuse entlang der Seitenflächen verlaufende, zurückspringende Stufen hat.

Bekannt sind Einbauleuchten, die in eine Decke eingebaut werden und Anbauleuchten, die unter einer Decke befestigt werden, sowie Pendelleuchten, die unter einer Decke an Pendelstangen oder Seilen aufgehängt werden. Die üblichen Leuchten mit Leuchtstofflampen und Leuchtenraster haben eine große Bauhöhe. Sie sind in der Regel als Einbau-, Anbau- oder Pendelleuchten konstruiert und von ihrer Bauart her nur für den jeweiligen Zweck geeignet. Eine derartige Leuchte ist beispielsweise aus der US 5,171,085 bekannt.

Der Erfindung liegt die Aufgabe zugrunde, eine Leuchte der im Oberbegriff des Patentanspruchs 1 angegebenen Art zu schaffen, die von ihrer Bauform her bei optisch ansprechender Gestaltung vielseitige Verwendungsmöglichkeiten gestattet. Die Lösung dieser Aufgabe erfolgt erfindungsgemäß mit den im kennzeichnenden Teil vom Patentanspruch 1 angegebenen Merkmalen.

Bei der erfindungsgemäßen Leuchte ist das Leuchtengehäuse als Flachgehäuse ausgebildet, das eine sehr geringe Höhe hat, wobei die Gehäusebreite größer ist als das Vierfache der Gehäusehöhe. Dieses Flachgehäuse hat entlang der Seitenflächen verlaufende zurückspringende Stufen. Dadurch ist es möglich, das Leuchtengehäuse in eine Decke einzubauen, wobei der oberhalb der Stufe liegende Bereich des Leuchtengehäuses in der Decke verschwindet und der sichtbare Teil nur eine Höhe von vorzugsweise etwa 40 mm hat. Das Leuchtengehäuse steht teilweise vor die Sichtfläche der Decke vor und liegt teilweise dahinter, ohne jedoch optisch zu stark hervorzutreten. Die Leuchte eignet sich daher besonders gut als Einbauleuchte mit geringer Einbautiefe, wobei die Einbautiefe in der Regel nicht größer ist als die Stärke von Deckenplatten. Die Leuchte ist sowohl für den Einbau in Normdecken, also Decken mit genormten Ausnehmungen, als auch für sogenannte gesägte Deckensysteme geeignet.

Wird die Leuchte als Anbauleuchte montiert, befindet sie sich zwar in ihrer Gesamtheit unterhalb der Decke, wirkt optisch aber noch flacher, weil die zurückspringenden Stufen nicht oder nur im Schatten sichtbar sind. Die Stufen werden als Schattenfugen genutzt und sind nur aus flachen Winkeln erkennbar. Das Leuchtengehäuse erhält dadurch ein besonders flaches Erscheinungsbild.

Vorzugsweise steigt die Bodenwand des Leuchtengehäuses seitlich der Lichtaustrittsöffnungzu den Leuchtenrändern hin an, wobei sie z.B. als flache bogenförmige Schale ausgebildet ist. Dadurch erhält die Leuchte bei jeder Art ihrer Anbringung ein besonders leichtes, optisch zurücktretendes Aussehen. Die Verjüngung der Höhe des Leuchtengehäuses zu den Rändern hin hat aber auch technische Gründe, weil die Ränder dem Leuchtengehäuse Steifigkeit verleihen, nicht aber als Aufnahmeraum für Komponenten benötigt werden.

Im folgenden werden Ausführungsbeispiele der Erfindung unter Bezugnahme auf die Zeichnungen näher erläutert.

Es zeigen:
- Fig. 1: einen schematischen Querschnitt einer Einbauleuchte für den Deckeneinbau mit verdeckten Tragschienen,
- Fig. 2: einen Teilschnitt derselben Einbauleuchte beim Deckeneinbau mit sichtbaren Tragschienen,
- Fig. 3: einen Teilschnitt der Einbauleuchte beim Einbau in einer gesenkten Einbauöffnung,
- Fig. 4: dieselbe Leuchte als Anbauleuchte und
- Fig. 5: die Leuchte als Hängeleuchte.

Die dargestellte Leuchte weist ein langgestrecktes Leuchtengehäuse 10 von durchgehend gleichem Profil auf, in dem sich eine längslaufende Leuchtstofflampe 11 befindet. Unterhalb der Leuchtstofflampe 11 ist ein Leuchtenraster 12 aus Querlamellen 13 und seitlichen Reflektorblechen 14, die sich bis über die Leuchtstofflampe 11 erstrecken, vorgesehen. Das Leuchtenraster 12 ist eine selbständige Einheit, die von unten her in das Leuchtengehäuse eingesetzt wird. Es bildet auch die Lichtaustrittsöffnung 15, an der das Licht der Leuchtstofflampe 11 aus dem Leuchtengehäuse heraustritt.

Das Leuchtengehäuse 10 weist eine Bodenwand 16 auf, die bogenförmig nach unten gewölbt ist und eine längslaufende Öffnung 17 für das Leuchtenraster 12 hat. Die Bodenwand 16 geht an den seitlichen Rändern in vertikale Wandteile 18 über, die eine Höhe von 8-10 mm haben. An diese Wandteile 18 schließt sich jeweils eine Stufe 19 an, die ein nach innen gerichtetes horizontales Wandstück 20 aufweist, das aus einem umgebogenen Teil der Bodenwand 16 besteht und dieser einstückig angeformt ist.

Auf die horizontalen Wandteile 20 ist das Dach 21 aufgesetzt und mit Schrauben 22 befestigt. Das Dach 21 hat eine Höhe h von 10-22 mm, vorzugsweise von 15 mm. Dies ist zugleich die Höhe der Stufe 19. Die Tiefe T der Stufe 19 beträgt mehr als 15 mm, vorzugsweise etwa 23 mm.

Das Dach 21 hat eine im wesentlichen ebene Oberwand, aus der Ausformungen 23 nach oben herausgebogen sind. Diese Ausformungen 23 haben Bohrungen und sie dienen zur Befestigung des Leuchtengehäuses als Anbauleuchte (Fig. 4).

Die gesamte Höhe H des Leuchtengehäuses beträgt weniger als 60 mm und vorzugsweise 50 bis 55 mm. Die Gesamtbreite des Leuchtengehäuses beträgt mindestens 300 mm, vorzugsweise 300-312 mm. Wenn es sich um ein mehrlampiges Leuchtengehäuse handelt, ist die Gehäusebreite noch wesentlich größer, z.B. 600 mm.

Das aus der Leuchtstofflampe 11 und dem Leuchtenraster 12 bestehende optische System hat relativ kleine Abmessungen. Es erfüllt nahezu die gesamte Höhe H des Gehäuses, ist aber in seiner Breite viel schmaler als die Gehäusebreite.

Unter dem Dach 21 ist bei dem dargestellten Ausführungsbeispiel das Vorschaltgerät 24 für die Leuchtstofflampe befestigt. Es besteht auch die Möglichkeit, das Vorschaltgerät und/oder andere Hilfsvorrichtungen auf der Bodenwand 16 zu befestigen. Dadurch kann man das Dach oder ein Teil davon abnehmbar gestalten, so daß die Leuchte auch nach oben Licht aussenden kann.

Der Gehäuseboden 16 ist ebenso wie das Dach 21 aus Blech hergestellt, wobei bei beiden Teilen die Außenseite des Blechs lackiert oder auf andere Weise so behandelt ist, daß sie eine optische Sichtseite bildet.

Fig. 1 zeigt den Fall der Montage des Leuchtengehäuses an verdeckten Tragschienen 30. Diese Tragschienen 30 greifen jeweils in Schlitze der Deckenelemente 31 ein und sie haben einen Schenkel, gegen den von unter her die Stufe 19 des Leuchtengehäuses gesetzt wird. Das vertikale Wandteil 18 entspricht in seiner Höhe etwa der halben Stärke des Deckenelements 31, so daß nur der bogenförmige Teil der Bodenwand 16 aus der Decke herausragt. Die Befestigung des Leuchtengehäuses an den Tragschienen 30 erfolgt durch Halteelemente 32, die an den Stufen 19 befestigt werden, um die Tragschiene 30 teilweise zu übergreifen.

Fig. 2 zeigt den Zustand, daß die Deckenelemente 31 mit von unten sichtbaren Tragschienen 33 montiert sind, auf denen sie aufliegen. Das Leuchtengehäuse wird auch hier mit der Stufe 19 von unten gegen die Tragschiene 33 gesetzt und von oben mit einem Halteelement 32 gesichert. Bei dieser Montageart steht das Leuchtengehäuse etwas weiter aus der Deckenfläche heraus. In jedem Fall befindet sich das Dach 21 mit seiner gesamten Höhe voll hinter der Deckenfläche.

In Fig. 3 ist der Einbau des Leuchtengehäuses in eine gesägte Einbauöffnung 34 dargestellt. Die Befestigung erfolgt hierbei mit (nicht dargestellten) Halteelementen, die die Deckenelemente 31 übergreifen. Wie bei der Anbringungsart von Fig. 2 befindet sich der gesamte unterhalb der Stufe 19 liegende Gehäusebereich unterhalb der Decke 31. Andererseits ragt das Dach 21 nicht über die Deckenplatten hinaus.

In Fig. 4 ist das Leuchtengehäuse nach Art einer Anbauleuchte unmittelbar unter der Decke 35 montiert. Hierzu sind die Ausformungen 23 direkt gegen die Unterseite der Decke 35 gesetzt, so daß zwischen der Decke 35 und dem Dach 21 ein schmaler Spalt verbleibt. Hierbei ist das Leuchtengehäuse in seiner gesamten Höhe von außen sichtbar, jedoch ist das zurückspringende Dach 21 aus üblichen Blickwinkeln überhaupt nicht zu sehen oder jedenfalls wegen der Abschattung durch die Stufe 19 schwer zu erkennen. Obwohl das gesamte Gehäuse sich unter der Decke 35 befindet, ist bei normaler Betrachtung nur der Bodenteil des Gehäuses sichtbar.

In Fig. 5 ist eine Seilanordnung 36 dargestellt, mit der das Leuchtengehäuse 10 an der Decke pendelnd aufgehängt wird. Zu diesem Zwecke sind an dem Dach 21 Anbringungsmittel, z.B. Ösen oder Löcher, für Seile vorgesehen.

## Patentansprüche

1. Leuchte mit einem längsgestreckten Leuchtengehäuse (10), das mindestens eine längslaufende Leuchtstofflampe (11) und unter dieser ein Leuchtenraster (12) enthält, wobei das Leuchtengehäuse entlang der Seitenflächen verlaufende zurückspringende Stufen (19) hat, **dadurch gekennzeichnet, dass** das Leuchtengehäuse (10) als Flachgehäuse ausgebildet ist, dessen Gehäusebreite größer ist als das Vierfache der Gehäusehöhe, und dass die Höhe des Leuchtengehäuses oberhalb der Stufe (19) maximal das 0,37-fache der Gesamthöhe beträgt.

2. Leuchte nach Anspruch 1, **dadurch gekennzeichnet, dass** die Bodenwand (16) des Leuchtengehäuses (10) beidseitig der Lichtaustrittsöffnung (15) zu den Seitenrändern hin ansteigt.

3. Leuchte nach Anspruch 2, **dadurch gekennzeichnet, dass** die Seitenränder der Bodenwand (16) durch vertikale Wandteile (18) von etwa 10 mm Höhe gebildet sind.

4. Leuchte nach einem der Ansprüche 1-3, **dadurch gekennzeichnet, dass** über den Stufen (19) Halteelemente (32) zur Anbringung des Leuchtengehäuses (10) in einer Montageöffnung anbringbar sind.

5. Leuchte nach einem der Ansprüche 1-4, **dadurch gekennzeichnet, dass** an der Deckenwand des Leuchtengehäuses (10) Befestigungsmittel für Pendelstangen oder Seile (36) vorgesehen sind.

## Claims

1. Lighting fixture with an elongate lighting fixture housing (10) which contains at least one longitudinal fluorescent lamp (11) and, below the latter, a lighting fixture grid (12), wherein the lighting fixture housing has set-back steps (19) extending along the side faces, **characterised in that** the lighting fixture housing (10) is formed as a shallow housing, the housing width of which is greater than four times the housing height, and that the height of the lighting fixture housing above the step (19) is at most 0.37 times the total height.

2. Lighting fixture according to Claim 1, **characterised in that** the bottom wall (16) of the lighting fixture housing (10) rises towards the side edges on both sides of the light exit opening (15).

3. Lighting fixture according to Claim 2, **characterised in that** the side edges of the bottom wall (16) are formed by vertical wall parts (18) of a height of approximately 10 mm.

4. Lighting fixture according to any one of Claims 1-3, **characterised in that** retaining elements (32) can be fixed above the steps (19) in order to fix the lighting fixture housing (10) in a mounting opening.

5. Lighting fixture according to any one of Claims 1-4, **characterised in that** fastening means for pendulum rods or cables (36) are provided at the top wall of the lighting fixture housing (10).

## Revendications

1. Luminaire avec un boîtier de luminaire allongé (10), comprenant au moins un tube fluorescent placé longitudinalement (11) et sous celui-ci, un écran paralume (12), sachant que le boîtier du luminaire possède des épaulements en retrait (19) et situés le long des faces latérales, **caractérisé en ce que** le boîtier du luminaire (10) est réalisé en tant que boîtier plat, la largeur du boîtier étant supérieure au quadruple de la hauteur du boîtier et **en ce que** la hauteur du boîtier du luminaire, au-dessus de l'épaulement (19), correspond au maximum à 0,37 fois la hauteur totale.

2. Luminaire selon la revendication 1, **caractérisé en ce que** la paroi de fond (16) du boîtier du luminaire (10) remonte de part et d'autre de l'ouverture de sortie de la lumière (15) vers les bords latéraux.

3. Luminaire selon la revendication 2, **caractérisé en ce que** les bords latéraux de la paroi de fond (16) sont formés par des éléments verticaux de paroi (18) d'environ 10 mm de hauteur.

4. Luminaire selon l'une quelconque des revendications 1 à 3, **caractérisé en ce que** des éléments de maintien (32) peuvent être mis au-dessus des épaulements (19) pour mettre en place le boîtier du luminaire (10) dans une ouverture de montage.

5. Luminaire selon l'une quelconque des revendications 1 à 4, **caractérisé en ce que** des moyens de fixation pour des tiges de suspension ou des câbles (36) sont prévus au niveau de la paroi de recouvrement du boîtier du luminaire (10).
